# FASCICULE DE BREVET EUROPEEN

(11) **EP 3 679 824 B1**
(45) Date de publication et mention de la délivrance du brevet: **12.11.2025**
(21) Numéro de dépôt: 19151343.1
(22) Date de dépôt: 11.01.2019
(51) Int. Cl.: A44C 5/24

(54) **FERMOIR POUR BRACELET**
VERSCHLUSS FÜR ARMBAND
CLASP FOR BRACELET

(43) Date de publication de la demande: 15.07.2020
(73) Titulaire: Patek Philippe SA Genève, 1204 Genève (CH)
(72) Inventeur: Le Gall, Eric, 1260 Nyon (CH)
(74) Mandataire: Micheli & Cie SA

(56) Documents cités:
- EP-A1- 0 466 656
- CH-A5- 631 332
- CH-A5- 661 186
- DE-B- 1 006 363
- FR-A1- 2 317 892

## Description

La présente invention concerne un fermoir pour bracelet souple, typiquement en cuir, en particulier pour bracelet de montre.

On connait par la demande de brevet CH 712 039 A2 un fermoir déployant à lames pour bracelet souple, dont une première des lames est munie de premiers moyens d'attache à un premier brin dit « brin fixe » du bracelet, lesdits moyens d'attache comprenant une barrette tenue par une biellette articulée à l'extrémité libre de ladite lame ; et dont une seconde des lames est munie de seconds moyens d'attache comprenant un téton destiné à s'engager dans un trou parmi une série de trous que comporte le deuxième brin dit « brin réglable » du bracelet pour maintenir ledit brin et régler sa longueur. Un tel téton présente typiquement un bourrelet à son extrémité, lequel est destiné à être entré à force dans un trou du bracelet pour ne pas en ressortir de manière involontaire. Un tel moyen d'attache présente l'inconvénient de déformer le trou du bracelet et de l'agrandir jusqu'à pouvoir entraîner la perte du bracelet.

La demande de brevet EP 0466656 A1 décrit le préambule de la revendication 1.

On connait également des fermoirs dans lesquels l'attache au brin réglable du bracelet s'effectue au moyen d'une vis plutôt que d'un téton. Un tel moyen d'attache ne nécessite pas de forcer pour l'insertion dans un trou du bracelet, cependant cette solution n'est pas idéale car une vis peut se détériorer et/ou se perdre, et le taraudage de la lame du fermoir accueillant la vis peut également s'abîmer avec le temps ce qui peut conduire au remplacement de cette lame.

Un but de la présente invention est de proposer un fermoir remédiant au moins en partie aux inconvénients précités.

L'invention propose à cette fin un fermoir pour bracelet selon la revendication 1.

L'invention concerne également une montre-bracelet comportant un bracelet souple muni d'un tel fermoir.

Le fermoir selon l'invention permet le réglage de la longueur utile du bracelet sans l'abîmer, en particulier sans élargir ses trous. Il ne comprend pas de vis qui vieillissent mal ni de partie qui pourrait se détacher avec l'usure et se perdre. En outre, le fermoir selon l'invention est simple à utiliser et ne nécessite pas d'outil ni pour le démontage ni pour le réglage.

D'autres caractéristiques et avantages de la présente invention apparaîtront à la lecture de la description détaillée suivante faite en référence aux dessins annexés dans lesquels :
- la figure 1 est une vue en perspective, de dessus, d'une partie d'un bracelet de montre comprenant un fermoir selon un mode de réalisation particulier de l'invention, ledit fermoir étant en position fermée ;
- la figure 2 est une vue en perspective, de dessous, du fermoir représenté à la figure 1, en position ouverte ;
- la figure 3 est une vue en perspective, de dessous, d'une partie du fermoir représenté à la figure 2 ;
- la figure 4 est une vue éclatée de la partie du fermoir représentée à la figure 3 ;
- la figure 5 est une vue en coupe transversale d'une partie du bracelet de montre représenté à la figure 1 ;
- la figure 6 est une vue en coupe longitudinale d'une partie du bracelet de montre représenté à la figure 1 ;
- la figure 7 illustre une montre-bracelet comprenant un fermoir selon une variante de l'invention.

La figure 1 représente une partie d'un bracelet de montre comprenant un fermoir 100 selon un mode de réalisation particulier de l'invention.

En référence aux figures 1 à 6, le fermoir 100 comprend un couvercle 1 portant un téton 2, ledit téton 2 étant destiné à traverser un trou au choix d'une série de trous que porte un premier brin 3 d'un bracelet souple ainsi qu'un support 4, mobile par rapport audit couvercle 1, auquel s'accouple ledit téton 2 pour fixer ledit premier brin 3 de bracelet entre lesdits couvercle 1 et support 4.

Dans l'exemple illustré, le fermoir 100 est un fermoir déployant comprenant une lame de base 5 aux extrémités de laquelle sont articulées une première 6 et une seconde 7 lames pivotantes rabattables sur la lame de base 5.

L'extrémité libre de la première lame pivotante 6 est articulée via une charnière auxdits couvercle 1 et support 4. Ladite charnière comprend une tige 8 pivotée dans des trous 9 réalisés dans des protubérances ou oreilles 10 solidaires du couvercle 1, ces trous 9 formant des paliers de pivotement pour la tige 8. Le support 4 est quant à lui monté pivotant sur ladite tige 8, par exemple au moyen de bagues libres en rotation autour de cette tige 8 mais il pourrait aussi bien être solidaire de la tige 8. L'extrémité libre de la première lame pivotante 6 est typiquement solidaire de la tige 8, alternativement elle pourrait être montée pivotante autour de cette tige 8. D'autres formes de charnière sont envisageables pour rendre le support 4 et le couvercle 1 mobiles en rotation l'un par rapport à l'autre.

L'ensemble comprenant ladite charnière, le couvercle 1 et le téton 2 qu'il porte ainsi que le support 4 forme un système d'attache du fermoir 100 au premier brin 3 du bracelet, ce système d'attache permettant le réglage de la longueur utile du bracelet. Dans la suite de la description, le premier brin 3 est appelé « brin réglable » du bracelet. Les figures 3 et 4 illustrent ledit système d'attache.

Comme illustré aux figures 1 et 2, l'extrémité libre de la seconde lame pivotante 7 est munie de moyens d'attache à un second brin 11, dit « brin fixe » du bracelet. Dans l'exemple illustré, ces moyens d'attache comprennent une barrette 12 tenue par une biellette 13 articulée à ladite extrémité libre.

Dans l'exemple illustré, le support 4 comprend deux bras élastiques 14 définissant entre eux un logement destiné à accueillir au moins une partie du téton 2.

Pour régler la longueur du bracelet, l'utilisateur place le brin réglable 3 du bracelet de sorte que le trou correspondant à la longueur désirée du brin réglable de son bracelet soit en face du téton 2 puis exerce une pression pour rapprocher le couvercle 1 du support 4 par pivotement jusqu'à ce que le téton 2 s'emboîte élastiquement dans ledit logement, entre lesdits deux bras 14.

L'emboîtement élastique est un mode d'assemblage où les éléments sont déformés lors de l'assemblage. Après leur assemblage, il n'y a plus (ou presque plus) de contraintes et les éléments ne peuvent plus être séparés, sauf à déformer à nouveau l'un et/ou l'autre des éléments emboîtés.

Dans l'exemple illustré, le téton 2 a la forme d'un cylindre droit de diamètre légèrement inférieur à celui des trous du brin réglable 3 du bracelet. L'extrémité libre du téton 2 destinée à traverser un des trous du brin réglable 3 du bracelet puis à s'encliqueter dans le logement défini entre les deux bras 14 du support 4 comprend des plans inclinés de sorte que son envergure s'élargisse puis se rétrécisse dans le sens allant de son extrémité libre vers son extrémité reliée au couvercle 1. Cela permet l'écartement élastique des bras 14 du support 4 lors de l'insertion à force de la partie élargie du téton 2 dans le logement puis le retour de ceux-ci dans leur position initiale (sans contrainte) une fois cette partie élargie passée. Plus généralement, le téton 2 a une forme telle que son envergure comprend un maximum local entre son extrémité libre et son extrémité rattachée au couvercle 1.

La forme du téton 2 pourrait être différente mais il est conçu pour que la partie qui traverse un des trous du brin réglable 3 lors du réglage de la longueur du brin réglable 3 ne déforme pas le trou qu'elle traverse. Le maximum local défini précédemment est donc inférieur au diamètre des trous du brin réglable 3. La base du téton 2, du côté de son extrémité reliée au couvercle, pourrait quant à elle avoir une section plus étendue puisqu'elle n'est pas destinée à traverser un des trous du bracelet.

La forme de l'extrémité libre du téton 2, en particulier l'inclinaison desdits plans inclinés, est telle que l'emboîtement élastique est réversible, c'est-à-dire que le téton 2 puisse ressortir du logement par écartement élastique des bras 14 lorsque l'utilisateur écarte le support 4 du couvercle 1 en le faisant pivoter.

Comme illustré à la figure 4, le téton 2 est fabriqué, par exemple moulé ou usiné, séparément du couvercle 1 puis assemblé à ce dernier par emboîtement mais il pourrait être fabriqué d'une pièce avec le couvercle 1.

Les brins 3, 11 de bracelet peuvent être réalisés dans des matériaux souples tels que le cuir, le tissu, la toile, ou tout autre matériau connu de l'homme du métier pour réaliser des bracelets souples.

La description qui précède s'attache à décrire un mode de réalisation particulier à titre d'illustration non limitative et l'invention n'est pas limitée à la mise en œuvre de certaines caractéristiques particulières qui viennent d'être décrites, comme par exemple la forme du support 4 et de ses bras 14 ni celle du couvercle et de son téton 2.

Comme indiqué précédemment, dans l'exemple illustré, ce sont uniquement les bras 14 du support 4 qui se déforment élastiquement pour laisser passer le téton 2 lors du verrouillage du système d'attache. Alternativement, téton 2 et bras 14 pourraient avoir des propriétés élastiques.

Dans des variantes, le fermoir selon l'invention pourrait être un fermoir autre qu'un fermoir déployant à lames, par exemple un fermoir simple comprenant uniquement le système d'attache tel que décrit précédemment. Une montre bracelet 20 comprenant un tel fermoir comprend typiquement un premier brin réglable 3 et un second brin fixe 11, le système d'attache précédemment décrit étant directement rattaché au brin fixe 11. Le brin fixe 11 comprend typiquement une boucle dans laquelle vient s'insérer la tige 8. La figure 7 illustre une montre bracelet 20 comprenant un tel fermoir.

Le support 4 pourrait également être monté pivotant sur le couvercle 1 par d'autres moyens que par le biais d'une tige 8 pivotée.

En outre, il est évident que la forme des organes du fermoir selon l'invention peut varier à l'infini pour autant que leurs fonctions soient assurées.

## Revendications

1. Fermoir (100) pour bracelet comprenant au moins un couvercle (1) et un support (4), mobiles l'un par rapport à l'autre, le couvercle (1) portant un téton (2) destiné à traverser un trou au choix d'une série de trous que porte un premier brin (3) d'un bracelet souple et à s'accoupler avec le support (4) pour fixer ledit premier brin (3) de bracelet entre lesdits couvercle (1) et support (4), le support (4) comprenant au moins un logement défini par un premier et un second bras élastiques (14) aptes à s'écarter élastiquement l'un de l'autre **,** ledit téton (2) étant apte à s'insérer au moins en partie dans ledit logement pour s'accoupler avec le support (4), lesdits bras élastiques étant déformés élastiquement lors de cette insertion, le fermoir (100) étant **caractérisé en ce que** ledit téton (2) est apte à traverser ledit trou en s'étendant en direction du poignet du porteur. 1

2. Fermoir (100) pour bracelet selon la revendication 1, **caractérisé en ce que**, une fois le téton (2) inséré dans ledit logement, lesdits bras élastiques déformés élastiquement lors de ladite insertion reprennent leur forme initiale, le téton (2) et le support (4) ne pouvant alors être désaccouplés sauf à déformer à nouveau lesdits bras élastiques (14).

3. Fermoir (100) pour bracelet selon la revendication 1 ou 2, **caractérisé en ce que** le diamètre du téton (2) est inférieur à celui des trous de la série de trous du premier brin (3) de bracelet de sorte que le téton (2) puisse s'insérer dans un desdits trous sans le déformer.

4. Fermoir (100) pour bracelet selon l'une des revendications 1 à 3, **caractérisé en ce qu'**il comprend une tige (8) pivotée sur le couvercle (1) et servant d'axe de pivotement au support (4), ledit support (4) étant mobile par rapport au couvercle (1).

5. Fermoir (100) pour bracelet selon la revendication 4, **caractérisé en ce que** le couvercle (1) comprend deux oreilles (10) percées servant de palier de pivotement pour la tige (8).

6. Fermoir (100) pour bracelet selon l'une des revendications précédentes, **caractérisé en ce qu'**il s'agit d'un fermoir déployant à lames.

7. Fermoir (100) pour bracelet selon la revendication 6, **caractérisé en ce qu'**il comprend une première lame et une deuxième lame articulée à l'une de ses extrémités sur ladite première lame et articulée par son autre extrémité au couvercle (1) et au support (4).

8. Fermoir selon les revendications 4 ou 5 et 7, **caractérisé en ce que** ladite autre extrémité de la deuxième lame est solidaire de la tige (8).

9. Pièce d'horlogerie telle qu'une montre-bracelet comportant un bracelet souple muni d'un fermoir selon l'une des revendications 1 à 8.

## Patentansprüche

1. Schliesse (100) für Armband, die mindestens einen Deckel (1) und eine Stütze (4) umfasst, die in Bezug aufeinander beweglich sind, wobei der Deckel (1) einen Stift (2) trägt, der dazu bestimmt ist, ein Loch nach Wahl von einer Reihe von Löchern zu durchqueren, die ein erstes Bandstück (3) eines flexiblen Armbandes trägt, und sich mit der Stütze (4) zu koppeln, um das erste Bandstück (3) des Armbandes zwischen dem Deckel (1) und der Stütze (4) zu fixieren, wobei die Stütze (4) mindestens eine Aufnahme umfasst, die von einem ersten und einem zweiten elastischen Arm (14) definiert ist, die dazu geeignet sind, sich elastisch voneinander zu entfernen, wobei der Stift (2) dazu geeignet ist, zumindest teilweise in die Aufnahme eingeführt zu werden, um sich mit der Stütze (4) zu koppeln, wobei die elastischen Arme bei diesem Einführen elastisch verformt werden, wobei die Schliesse (100) **dadurch gekennzeichnet ist, dass** der Stift (2) dazu geeignet ist, das Loch zu durchqueren und sich dabei in der Richtung des Handgelenks des Trägers zu erstrecken.

2. Schliesse (100) für Armband nach Anspruch 1, **dadurch gekennzeichnet, dass**, nachdem der Stift (2) in die Aufnahme eingeführt wurde, die elastischen Arme, die bei dem Einführen elastisch verformt wurden, wieder ihre Ausgangsform annehmen, wobei der Stift (2) und die Stütze (4) dann ohne erneutes Verformen der elastischen Arme (14) nicht entkoppelt werden können.

3. Schliesse (100) für Armband nach Anspruch 1 oder 2, **dadurch gekennzeichnet, dass** der Durchmesser des Stifts (2) kleiner als derjenige der Löcher der Reihe von Löchern des ersten Bandstücks (3) des Armbands ist, derart dass der Stift (2) in eines der Löcher eingeführt werden kann, ohne es zu verformen.

4. Schliesse (100) für Armband nach einem der Ansprüche 1 bis 3, **dadurch gekennzeichnet, dass** sie eine Welle (8) umfasst, die auf dem Deckel (1) schwenkt und der Stütze (4) als Schwenkachse dient, wobei die Stütze (4) in Bezug auf den Deckel (1) beweglich ist.

5. Schliesse (100) für Armband nach Anspruch 4, **dadurch gekennzeichnet, dass** der Deckel (1) zwei durchbohrte Ohren (10) umfasst, die als Schwenklager für die Welle (8) dienen.

6. Schliesse (100) für Armband nach einem der vorhergehenden Ansprüche, **dadurch gekennzeichnet, dass** es sich um eine Faltschliesse mit Blattfedern handelt.

7. Schliesse (100) für Armband nach Anspruch 6, **dadurch gekennzeichnet, dass** sie eine erste Blattfeder und eine zweite Blattfeder umfasst, die an einem ihrer Enden gelenkig an der ersten Blattfeder gelagert ist und an ihrem anderen Ende an dem Deckel (1) und an der Stütze (4) gelenkig gelagert ist.

8. Schliesse (100) für Armband nach Anspruch 4 oder 5 und 7, **dadurch gekennzeichnet, dass** das andere Ende der zweiten Blattfeder fest mit der Welle (8) verbunden ist.

9. Uhr, wie beispielsweise eine Armbanduhr, die ein flexibles Armband umfasst, das mit einer Schliesse nach einem der Ansprüche 1 bis 8 versehen ist.

## Claims

1. Clasp (100) for a bracelet comprising at least one cover (1) and a support (4), which can move with respect to each other, the cover (1) bearing a stud (2) intended to pass through a selected hole of a series of holes in a first strap (3) of a flexible bracelet and to be coupled to the support (4) in order to fix said first bracelet strap (3) between said cover (1) and support (4), the support (4) comprising at least one housing defined by a first and a second elastic arm (14) able to move away from one another elastically, said stud (2) being able to be inserted at least partially into said housing in order to be coupled to the support (4), said elastic arms being elastically deformed during this insertion, the clasp (100) being **characterised in that** said stud (2) is able to pass through said hole while extending in the direction of the wearer's wrist.

2. Clasp (100) for a bracelet as claimed in claim 1, **characterised in that** once the stud (2) is inserted in said housing, said elastic arms which have been elastically deformed during said insertion resume their initial shape, the stud (2) and the support (4) thus not being able to be decoupled without deforming said elastic arms (14) again.

3. Clasp (100) for a bracelet as claimed in claim 1 or 2, **characterised in that** the diameter of the stud (2) is smaller than that of the holes of the series of holes of the first bracelet strap (3) so that the stud (2) can be inserted into one of said holes without deforming it.

4. Clasp (100) for a bracelet as claimed in any one of claims 1 to 3, **characterised in that** it comprises a rod (8) pivoted on the cover (1) and serving as a pivot spindle for the support (4), said support (4) being movable with respect to the cover (1).

5. Clasp (100) for a bracelet as claimed in claim 4, **characterised in that** the cover (1) comprises two pierced lugs (10) serving as a pivot bearing for the rod (8).

6. Clasp (100) for a bracelet as claimed in any one of the preceding claims, **characterised in that** it is a folding clasp with wings.

7. Clasp (100) for a bracelet as claimed in claim 6, **characterised in that** it comprises a first wing and a second wing which is articulated at one of its ends on said first wing and articulated by its other end to the cover (1) and to the support (4).

8. Clasp as claimed in claims 4 or 5 and 7, **characterised in that** said other end of the second wing is fixedly attached to the rod (8).

9. Timepiece such as a wristwatch comprising a flexible bracelet fitted with a clasp as claimed in any one of claims 1 to 8.
